# FASCICULE DE BREVET EUROPEEN

(11) **EP 2 147 478 B1**
(45) Date de publication et mention de la délivrance du brevet: **19.07.2017**
(21) Numéro de dépôt: 08749916.6
(22) Date de dépôt: 30.04.2008
(51) Int. Cl.: H01P 5/18

(54) **COUPLEUR DE SIGNAUX HYPERFREQUENCES EN TECHNOLOGIE MICRORUBAN**
HYPERFREQUENZSIGNALKOPPLER MIT MIKROSTREIFENTECHNOLOGIE
MICROSTRIP TECHNOLOGY HYPERFREQUENCY SIGNAL COUPLER

(30) Priorité: 11.05.2007 FR 0703381
(43) Date de publication de la demande: 27.01.2010
(73) Titulaire: THALES, 92400 Courbevoie (FR)
(72) Inventeur: BERTRAM, Pierre, F-49510 Jallais (FR); AUGEREAU, Hugues, F-49300 Cholet (FR); PEYRESOUBES, Georges, F-49300 Cholet (FR)
(74) Mandataire: Lucas, Laurent Jacques
(86) Numéro de dépôt international: PCT/EP2008/055327
(87) Numéro de publication internationale: WO 2008/141902

(56) Documents cités:
- EP-A- 1 215 749
- US-A- 6 150 898
- US-A1- 2002 113 667
- US-A1- 2003 011 442
- US-A1- 2004 263 281
- US-A1- 2007 001 780
- CHUL-SOO KIM ET AL: "A design of single and multi-section microstrip directional coupler with the high directivity" MICROWAVE SYMPOSIUM DIGEST, 2004 IEEE MTT-S INTERNATIONAL FORT WORTH, TX, USA JUNE 6-11, 2004, PISCATAWAY, NJ, USA,IEEE, vol. 3, 6 juin 2004 (2004-06-06), pages 1895-1898, XP010728119 ISBN: 0-7803-8331-1

## Description

La présente invention concerne un coupleur de signaux hyperfréquences en technologie microruban. Elle s'applique notamment à la mesure de la puissance d'un signal transitant par une ligne de transmission. Dans le domaine des télécommunications, de tels coupleurs sont par exemple intégrés dans des amplificateurs pour mesurer la puissance d'un signal délivré à une antenne.

Un coupleur de proximité, qualifié simplement par la suite de « coupleur », comporte une ligne de transmission principale permettant d'acheminer un signal hyperfréquence, et une ligne secondaire dont un tronçon est placé à proximité de la ligne principale. Par rayonnement électromagnétique, la ligne secondaire est ainsi couplée à la ligne principale. Les coupleurs de signaux en technologie microruban sont massivement utilisés car peu coûteux à réaliser et faciles à intégrer. Cependant cette technologie limite leurs performances. En particulier, une directivité de couplage satisfaisante, c'est à dire une bonne séparation des mesures de puissances entrantes et sortantes dans le coupleur, est difficile à obtenir. Cette difficulté est due essentiellement aux asymétries des modes de transmission pairs et impairs apparaissant avec l'emploi de cette technologie. Enfin, de manière générale, les pertes d'insertion ainsi que les réflexions de signaux - qui se traduisent par un taux d'onde stationnaire non nul - sont des paramètres à prendre en compte lors de la conception d'un coupleur.

Par opposition, les coupleurs en technologie coaxiale ou en technologie triplaque permettent des performances de haut niveau grâce au blindage entourant les lignes de propagation. Cependant, ces technologies augmentent l'encombrement et surtout le coût de fabrication d'un coupleur.

Afin de rapprocher le niveau de performances des coupleurs en technologie microruban de celui des coupleurs en technologie coaxiale ou triplaque, plusieurs adaptations ont déjà été proposées. Ainsi, il est connu d'ajouter un ou plusieurs composants capacitifs liant la ligne de transmission principale avec la ligne secondaire couplée. Toutefois, cette solution présente plusieurs inconvénients. D'une part, des composants ayant théoriquement les mêmes valeurs capacitives présentent en réalité des valeurs de capacité dispersées autour d'une valeur moyenne. Il est donc difficile de fabriquer des coupleurs en série comportant des performances reproductibles. D'autre part, l'implantation d'éléments capacitifs complexifie la réalisation du coupleur, augmentant par conséquent son coût de fabrication. Une autre solution connue est de concevoir des lignes de transmission aux formes singulières, afin d'optimiser le couplage entre la ligne de transmission principale et la ligne couplée. Cependant, des singularités introduites dans la ligne de transmission principale conduisent souvent à perturber la transmission du signal et donc à augmenter les pertes d'insertion.

La demande de brevet américain publiée sous la référence US2004/0263281 divulgue un coupleur multi-sections comprenant au moins une section de délai entre les sections de couplage. Toutefois, ce coupleur est encombrant et ne permet pas d'obtenir des performances de directivité satisfaisantes.

La demande de brevet européen publiée sous la référence EP1215749 divulgue un coupleur opérant une fonction de filtrage sur des harmoniques indésirables. La géométrie du coupleur ne permet pas d'atteindre des performances optimales en termes de directivité. La publication US2003/0011442 divulgue un coupleur à lignes microrubans sans obtenir des performances de directivité satisfaisantes. Un but de l'invention est d'augmenter la directivité de couplage sans affecter la reproductibilité de fabrication du coupleur, tout en maintenant les pertes d'insertion à de faibles niveaux, pour un coût de fabrication peu élevé. A cet effet, l'invention a pour objet un coupleur asymétrique comme revendiqué à la revendication 1. Un élément résistif d'équilibrage peut être raccordé entre une extrémité du tronçon de couplage et la masse électrique. Cet élément résistif permet d'optimiser la caractéristique de directivité du coupleur et, à ce titre, peut comporter des caractéristiques capacitives ou résistives permettant d'améliorer les performances. Cet élément résistif ne remplace pas les charges terminales traditionnellement connectées sur chacun des ports d'accès du coupleur.

Selon un mode de réalisation, le coupleur selon l'invention, comprend au moins un premier élément résistif d'équilibrage connecté à la première excroissance, au moins un deuxième élément résistif étant connecté à la deuxième excroissance, les premier et deuxième éléments résistifs ayant des valeurs d'impédance différentes.

Selon un mode de réalisation, les dimensions de la première excroissance d'une part, et les dimensions de la deuxième excroissance d'autre part, sont différentes.

L'invention a également pour objet un amplificateur de puissance comportant un coupleur tel que décrit plus haut.

D'autres caractéristiques et avantages apparaîtront à la lecture de la description détaillée donnée à titre d'exemple et non limitative qui suit faite en regard de dessins annexés qui représentent :
- la figure 1, une vue de dessus d'un premier mode de réalisation du coupleur selon l'invention,
- la figure 2, une vue de dessus d'un deuxième mode de réalisation du coupleur selon l'invention,
- la figure 3, une variante de réalisation du coupleur selon l'invention,
- la figure 4, un exemple d'utilisation d'un coupleur selon l'invention dans un amplificateur de puissance.

La figure 1 présente une vue de dessus d'un premier mode de réalisation du coupleur selon l'invention. Un coupleur 1 comporte une plaque métallique 2, placée sur le dessous du coupleur et tenant le rôle de masse électrique. Sur la plaque métallique 2, est appliquée une couche de substrat diélectrique 3, au-dessus duquel des microrubans de matériau conducteur sont déposés. Un premier microruban conducteur forme une ligne de transmission principale 10 acheminant un signal S dont on souhaite prélever une fraction de la puissance. La ligne principale 10 possède à chacune de ses extrémités un port d'accès 11, 12. Le premier port d'accès 11 reçoit le signal S, de puissance P, entrant dans le coupleur 1 tandis que le second port d'accès 12 est relié à une charge, non représentée sur la figure, par exemple une antenne. Selon l'impédance de la charge, une puissance P_{ref} plus ou moins importante du signal S est réfléchie dans la ligne principale 10. Le coupleur 1 comporte également une ligne secondaire 20 comportant à chacune de ses extrémités un troisième et un quatrième port d'accès 21, 22.

La ligne secondaire 20 comprend une portion de ligne conductrice centrale 23 relativement fine, des excroissances conductrices 24, 25, et des microrubans conducteurs de raccordement 26, 27 vers les ports d'accès 21, 22. L'ensemble composé des excroissances 24, 25 et de la portion centrale 23 forme un tronçon de couplage avec la ligne principale 10. Le tronçon de couplage est réalisé de manière à ce que le troisième port d'accès 21 reçoive une fraction P' de la puissance P du signal S et que le quatrième port d'accès 22 reçoive une fraction P_{ref}' de la puissance P_{ref} réfléchie dans la ligne principale 10.

La ligne principale 10 est sensiblement rectiligne et sa largeur, choisie en fonction de l'impédance caractéristique souhaitée, demeure quasiment constante sur toute sa longueur. Cette simplicité de conception permet de conserver une impédance caractéristique de ligne proche des impédances terminales au niveau des ports d'accès 11, 12, réduisant ainsi le taux d'onde stationnaire présent dans la ligne 10.

Par ailleurs, dans l'exemple, une couche métallisée, en contact avec la plaque métallique 2, est appliquée sur le dessus du coupleur 1 et autour des lignes 10, 20 pour parfaire le blindage électromagnétique du coupleur.
La première excroissance conductrice 24 est placée à une première extrémité 23a de la portion centrale 23 et la seconde excroissance 25 est placée à son extrémité opposée 23b. Les excroissances 24, 25 sont, dans l'exemple, de forme quasi-rectangulaire mais peuvent prendre des formes et des dimensions différentes. Les barycentres des excroissances 24, 25 sont séparées d'une distance L de l'ordre du quart de la valeur médiane des longueurs d'onde correspondant à la plage de fonctionnement du coupleur 1. La distance D1 séparant la première excroissance 24 de la ligne principale 10 peut être différente de la distance D2 séparant la seconde excroissance 25 de la ligne principale 10, mais les deux excroissances 24, 25 doivent être suffisamment proches de la ligne principale 10 pour qu'un couplage électromagnétique existe avec la ligne secondaire 20. De même, les formes (longueur et/ou largeur) de chacune des excroissances peuvent être différentes. En effet, l'essentiel du couplage entre les deux lignes 10, 20 est effectué via les excroissances conductrices 24, 25. Les distances D1 et D2 séparant les excroissances 24, 25 de la ligne principale 10 ainsi que les dimensions des excroissances 24, 25 sont choisies en fonction notamment des caractéristiques diélectriques (notamment de la permittivité) du substrat 3, de l'épaisseur de la couche de substrat et du niveau de couplage souhaité, c'est à dire du rapport de puissances P/P'.

Afin d'optimiser les performances du coupleur selon l'invention, la largeur, la forme et le placement de la portion centrale 23 reliant les deux excroissances 24, 25 sont choisis de sorte que ladite portion centrale 23 ne participe pas ou quasiment pas au couplage entre la ligne principale 10 et la ligne secondaire 20. Ainsi, dans l'exemple de la figure 1, la largeur de la portion centrale 23 est choisie fine (dans l'exemple, ladite portion 23 est beaucoup plus fine que la ligne principale 10) en vue de minimiser l'interaction entre ladite portion centrale 23 et la ligne principale 10. La portion centrale 23 n'est d'ailleurs ni nécessairement parallèle à la ligne principale 10, ni même rectiligne, rendant ainsi sa longueur ajustable.

Par exemple, dans un autre mode de réalisation illustré en figure 2, cette portion centrale 23 forme un U entre les deux excroissances 24, 25, afin de garantir un éloignement de ladite portion 23 par rapport à la ligne principale 10 permettant de minimiser l'interaction avec ladite ligne principale 10. En effet, le bas 29 du U ainsi formé est à une distance choisie pour que, lors de la transmission d'un signal, dans la ligne principale 10, il n'y ait quasiment aucun couplage entre la portion centrale 23 et la ligne principale 10. Par ailleurs, lorsque la distance entre la portion centrale 23 et la ligne principale 10 est augmentée, la section de la portion centrale 23 peut être également augmentée.

Les microrubans de raccordement 26, 27 permettent de transmettre les puissances prélevées P' et P_{ref}' aux ports d'accès 21, 22 du coupleur 1. Le premier microruban de raccordement 26 relie le troisième port d'accès 21 à l'extrémité de la portion centrale 23 la plus proche du premier port d'accès 11, et le second microruban de raccordement 27 relie le quatrième port d'accès 22 à l'extrémité de la portion centrale 23 la plus proche du second port d'accès 12. Ces microrubans de raccordement 26, 27 sont, dans l'exemple, connectés au niveau des extrémités 23a, 23b de la portion centrale 23. Ils peuvent, en outre, former un angle quelconque avec la portion centrale 23, offrant ainsi des possibilités accrues d'intégration dans des circuits complexes.

Selon une variante de réalisation présentée en figure 3, un élément résistif d'équilibrage 30 peut être connecté à l'une des excroissances 24, 25. Dans l'exemple, l'élément résistif 30 est connecté à l'excroissance 24 la plus proche du premier port d'accès 11. Cette asymétrie du coupleur 1 permet de compenser les asymétries des modes de transmission pairs et impairs apparaissant avec l'usage de la technologie microruban. L'optimisation de la valeur de cet élément résistif latéral 30 permet d'améliorer les performances du coupleur en directivité. L'élément résistif 30 est placé à une distance D3 de la ligne principale 10 pour ne pas perturber la propagation du signal S et est relié à la masse électrique, formée dans l'exemple par la masse métallique 2. Cet élément résistif 30 peut, par exemple, être constitué de plusieurs sous-éléments placés en série et/ou en parallèle (non représentés pour des raisons de simplification) et comportant certaines propriétés selfiques ou capacitives, dont l'exploitation permet d'améliorer la directivité du coupleur 1. La connexion de cet élément résistif 30 sur une excroissance 24, 25 (c'est à dire une large plage métallisée) permet d'éviter que son positionnement précis n'affecte les performances du coupleur 1, facilitant ainsi la reproductibilité des performances lors d'une fabrication de coupleurs en série. Selon un autre mode de réalisation, l'asymétrie du coupleur peut, par exemple, être obtenue en intégrant au coupleur deux éléments résistifs de caractéristiques différentes, un premier élément résistif étant connecté sur la première excroissance 24, un deuxième élément résistif étant connecté sur la deuxième excroissance 25. Enfin, l'élément résistif 30 ayant un effet sur l'impédance de la ligne secondaire 20, les microrubans 26 et 27 peuvent, afin d'améliorer l'adaptation des troisième et quatrième ports 21 et 22 du coupleur, comprendre des éléments de transformation d'impédance.

La figure 4 présente un exemple d'utilisation d'un coupleur selon l'invention dans un amplificateur de puissance. Un amplificateur 40 reçoit un signal S et délivre un signal amplifié S_{AMP}. Il comprend une cellule d'amplification 41, un coupleur 1 selon l'invention, un module de mesure 42 et une charge résistive 43. Le module de mesure 42 est relié au troisième port d'accès 21 du coupleur 1, et la charge résistive 43 est reliée à son quatrième port d'accès 22. La cellule d'amplification 41 reçoit le signal S et fournit au premier port d'accès 11 du coupleur 1 un premier signal S_{INT} amplifié. Le coupleur 1 prélève une fraction de la puissance du signal S_{INT}, fraction de puissance qu'il transmet au module de mesure 42 via son troisième port d'accès 21. Le coupleur 1 produit également un signal S_{AMP} issu de son deuxième port 12, puis dirigé vers la sortie de l'amplificateur 40. L'association du coupleur 1 avec le module de mesure 42 permet donc de connaître la puissance du signal S_{AMP} délivré en sortie de l'amplificateur 40.

Un avantage du coupleur selon l'invention est sa simplicité de réalisation, permettant, à moindre coût, son intégration aisée dans des équipements tout en bénéficiant de bonnes performances avec une excellente reproductibilité.

## Revendications

1. Coupleur (1) asymétrique à lignes microrubans comportant un substrat diélectrique (3), une ligne principale (10) et une ligne secondaire (20) comprenant un unique tronçon de couplage (23, 24, 25), les lignes étant déposées sur le substrat (3), la ligne principale (10) étant sensiblement rectiligne et uniforme sur toute sa longueur, **caractérisé en ce que** le tronçon de couplage (23, 24, 25) comprend une portion de ligne conductrice (23) avec deux extrémités (23a, 23b), et une excroissance (24, 25) reliée à chacune des extrémités (23a, 23b), dont la section, la forme et la disposition de la portion de ligne conductrice (23) sont adaptées pour minimiser le couplage entre ladite portion (23) et la ligne principale (10) par rapport au couplage effectué entre les excroissances (24, 25) et la ligne principale (10), la distance D1 entre la première excroissance (24) et la ligne principale (10) d'une part, et la distance D2 entre la deuxième excroissance (25) et la ligne principale (10) d'autre part, étant inégales.

2. Coupleur asymétrique selon la revendication 1, **caractérisé en ce qu'**un élément résistif (30) d'équilibrage est raccordé entre une extrémité (23a, 23b) du tronçon de couplage (23, 24, 25) et la masse électrique afin d'optimiser la directivité du coupleur.

3. Coupleur asymétrique selon la revendication 2, **caractérisé en ce qu'**au moins un premier élément résistif d'équilibrage est connecté à la première excroissance (24), au moins un deuxième élément résistif étant connecté à la deuxième excroissance (25), les premier et deuxième éléments résistifs ayant des valeurs d'impédance différentes afin d'optimiser la directivité du coupleur.

4. Coupleur asymétrique selon l'une des revendications précédentes, **caractérisé en ce que** les dimensions de la première excroissance (24) d'une part, et les dimensions de la deuxième excroissance (25) d'autre part, sont différentes.

5. Amplificateur de puissance (40) comportant au moins un coupleur selon l'une des revendications précédentes.

## Patentansprüche

1. Asymmetrischer Koppler (1) mit Mikrostreifenleitungen, umfassend ein dielektrisches Substrat (3), eine Hauptleitung (10) und eine Nebenleitung (20), die einen einzigen Kopplungsabschnitt (23, 24, 25) umfasst, wobei die Leitungen auf dem Substrat (3) angeordnet sind, wobei die Hauptleitung (10) im Wesentlichen geradlinig und gleichförmig über ihre gesamte Länge ist, **dadurch gekennzeichnet, dass** der Kopplungsabschnitt (23, 24, 25) einen leitenden Leitungsabschnitt (23) mit zwei Enden (23a, 23b) und einer Protuberanz (24, 25) umfasst, die mit jedem der Enden (23a, 23b) verbunden ist, deren Querschnitt, Form und die Anordnung des leitenden Leitungsabschnitts (23) adaptiert sind, um die Kopplung zwischen dem Abschnitt (23) und der Hauptleitung (10) mit Bezug auf die Kopplung zu minimieren, die zwischen den Protuberanzen (24, 25) und der Hauptleitung (10) bewirkt wird, wobei die Distanz D1 zwischen der ersten Protuberanz (24) und der Hauptleitung (10) einerseits und der Distanz D2 zwischen der zweiten Protruberanz (25) und der Hauptleitung (10) andererseits ungleich sind.

2. Asymmetrischer Koppler nach Anspruch 1, **dadurch gekennzeichnet, dass** ein Ausgleichswiderstandselement (30) zwischen einem Ende (23a, 23b) des Kopplungsabschnitts (23, 24, 25) und der elektrischen Masse angeschlossen ist, um die Direktivität des Kopplers zu optimieren.

3. Asymmetrischer Koppler nach Anspruch 2, **dadurch gekennzeichnet, dass** wenigstens ein erstes Ausgleichswiderstandselement mit der ersten Protruberanz (24) verbunden ist, wenigstens ein zweites Widerstandselement mit der zweiten Protuberanz (25) verbunden ist, wobei das erste und das zweite Widerstandselement unterschiedliche Impedanzwerte haben, um die Direktivität des Kopplers zu optimieren.

4. Asymmetrischer Koppler nach einem der vorherigen Ansprüche, **dadurch gekennzeichnet, dass** die Abmessungen der ersten Protuberanz (24) einerseits und die Abmessungen der zweiten Protuberanz (25) andererseits unterschiedlich sind.

5. Leistungsverstärker (40), der wenigstens einen Koppler nach einem der vorherigen Ansprüche umfasst.

## Claims

1. An asymmetrical coupler (1) with microstrip lines comprising a dielectric substrate (3), a main line (10) and a secondary line (20) comprising a single coupling section (23, 24, 25), the lines being deposited on the substrate (3), the main line (10) being substantially rectilinear and uniform over its entire length, **characterised in that** the coupling section (23, 24, 25) comprises a portion of conductive line (23) with two ends (23a, 23b) and a protrusion (24, 25) connected at each of the ends (23a, 23b), of which the section, the shape and the disposition of the portion of conductive line (23) are adapted to minimise the coupling between said portion (23) and the main line (10) relative to the coupling made between the protuberances (24, 25) and the main line (10), the distance D1 between the first protuberance (24) and the main line (10), on the one hand, and the distance D2 between the second protuberance (25) and the main line (10), on the other hand, being unequal.

2. The asymmetrical coupler according to claim 1, **characterised in that** a resistive balancing element (30) is connected between one end (23a, 23b) of the coupling section (23, 24, 25) and the electrical ground in order to optimise the directivity of the coupler.

3. The asymmetrical coupler according to claim 2, **characterised in that** at least one first resistive balancing element is connected to the first protuberance (24), at least one second resistive element being connected to the second protuberance (25), the first and second resistive elements having different impedance values in order to optimise the directivity of the coupler.

4. The asymmetrical coupler according to any of the preceding claims, **characterised in that** the dimensions of the first protuberance (24), on the one hand, and the dimensions of the second protuberance (25), on the other hand, are different.

5. A power amplifier (40) comprising at least one coupler according to any of the preceding claims.
